# EUROPÄISCHE PATENTSCHRIFT

(11) **EP 0 063 696 B1**
(45) Veröffentlichungstag und Bekanntmachung des Hinweises auf die Patenterteilung: **10.07.1985**
(21) Anmeldenummer: 82102536.8
(22) Anmeldetag: 26.03.1982
(51) Int. Cl.: H01R 13/26, H01R 9/07, H01R 4/24

(54) **Steckereinsatzelemente für Flachschnüre**
Plug insert elements for flat cables
Unités de fiche d'insertion pour câbles plats

(30) Priorität: 28.03.1981 DE 3112362
(43) Veröffentlichungstag der Anmeldung: 03.11.1982
(73) Patentinhaber: Albert Ackermann GmbH & Co. KG, 51643 Gummersbach (DE)
(72) Erfinder: Kewitz, Werner, Dipl.-Ing., D-5270 Gummersbach 31 (DE)
(74) Vertreter: Wilhelm, Hans-Herbert, Dr.-Ing.

## Beschreibung

Die Erfindung betrifft ein Steckereinsatzelement für Flachschnüre zur Aufnahme in einem Steckergehäuse, insbesondere zur Anbindung an Flachschnüre der Schwachstromtechnik, bestehend aus einem blockförmigen lsolierteil, mit im Innern in Reihe nebeneinander angeordneten, einseitig geschlossenen Aufnahmeführungen für die Enden der Einzeladern der Flachschnüre, wobei in jede Aufnahmeführung eine Kontaktzunge hereinreicht, die durch die Isolierung der Einzeladern hindurchdrückbar ist und mit der Litze der zugeordneten Einzelader eine elektrische Verbindung herstellt.

Aus der DE-A-2432122 ist ein Stecker bekannt, der einen Isolierblockbereich aufweist, in den Aufnahmeführungen für die Einzeladern einer Flachschnur eingebracht sind. Von einer Seite des Btockbereiches aus werden dort Kontaktzungen in den Bereich der Aufnahmeführungen gesteckt, die mit angeformten Spitzen die Litze der jeweiligen Einzelader kontaktieren. An dem von den Adern abgewandten Rücken dieser Kontaktzungen kommt beim Zusammenfügen der Steckverbindung ein Kontaktelement zuliegen, so daß die Verbindung zwischen dem Kontaktelement und den Einzeladern über die leitende Kontaktzunge hergestellt wird. Solche Stecker werden üblicherweise in der Schwachstromtechnik z. B. für nachrichtentechnische Anlagen (Telefonanlagen usw.) eingesetzt, wobei wegen der dort verwendeten relativ geringen Spannungen die Funktionstüchtigkeit des Steckers von der zuverlässigen Kontaktgabe abhängig ist, d. h. daß im Bereich der Kontaktierung keine großen Übergangswiderstände auftreten dürfen, um eine einwandfreie Kontaktgabe zu gewährleisten. Eine weitere Anforderung an diese Stecker wird insofern gestellt, als daß sie relativ klein sein und eine zuverlässige Aufnahme der Flachschnüre gewährleisten sollen.

Bei der bekannten Bauart wird diesen Anfor- . derungen dadurch entsprochen, daß die Kontaktberührungsstellen relativ kleinflächig ausgebildet sind, dafür aber für die Kontaktzungen ein Material verwendet werden muß, das eine extrem gute Leitfähigkeit aufweist, was durch Vergoldung erreicht werden kann. Dadurch wird der Stecker relativ teuer in der Herstellung. Den Anforderungen der guten Kontaktgabe könnte auch bei der bekannten Bauart dadurch Genüge getan werden, daß der Blockbereich insgesamt großflächiger ausgebildet wird, so daß großflächigere Kontaktstellen geschaffen werden können, die dann auch mit Hilfe von weniger gut leitendem Material für einwandfreie Kontaktgabe sorgen können. Ein solcher Stecker würde dann aber relativ groß.

Der Erfindung liegt die Aufgabe zugrunde, ein Steckereinsatzelement für Flachschnüre zu schaffen, bei dem mehr Kontaktstellen bei gleichbleibender Größe des Blockbereiches geschaffen werden können - unter gleichzeitiger Gewährleistung einer guten Kontaktgabe - als dies bei der bekannten Bauart der Fall ist.

Die Erfindung besteht darin, daß die Kontaktzungen als seitlich abgewinkelte Bereiche von länglichen Kontaktfedern ausgebildet sind und daß die Kontaktfedern auf zwei zueinander parallelen Außenseiten des blockförmigen Isolierteiles jeweils diametral gegenüberliegend so angeordnet sind, daß die Kontaktzungen abwechselnd von den gegenüberliegenden Seiten des blockförmigen Isolierteiles aus in je eine Aufnahmeführung reichen.

Durch diese Ausgestaltung können bei gleichbleibendem Abstand der Kontaktfedern, d. h. bei gleichbleibendem Rastermaß für diese Kontaktfedern und bei gleichbleibenden Abmessungen des Isolierteiles doppelt so viele Einzeladern kontaktiert werden, als dies bei der bekannten Bauart der Fall ist. Durch das seitliche Abwinkeln der Kontaktzungen können relativ lange Kontaktflächen zwischen den Kontaktzungen und den Litzen erreicht werden und damit auch ein relativ großer Leitungsquerschnitt. Als Material für die Kontaktzungen kann deshalb ein nicht so gut wie Gold leitendes Material, z. B. Neusilber, verwendet werden, was die Herstellung wesentlich verbilligt. Als die beiden sich gegenüberliegenden Seiten werden die Breitseiten des Blockbereiches verwendet, da der Blockbereich üblicherweise quaderförmig ausgebildet ist und auf den Breitseiten mehr Platz für die Anordnung der Kontaktzungen zur Verfügung steht. Die Aufnahmekanäle werden dann in der Mitte des Isolierteiles in einer Reihe nebeneinanderliegend ausgebildet, so daß der Weg für beide Kontaktzungen bis zu den Einzeladern von beiden Seiten aus derselbe ist. Dadurch können für beide Seiten identisch ausgestaltete Kontaktfedern verwendet werden.

In vorteilhafter Ausgestaltung der Erfindung ist vorgesehen, daß die Kontaktzungen rechtwinklig abgewinkelt sind. Da die Kontaktzungen einer Seite des Isolierteiles drehsymmetrisch, d. h. um 180° verdreht zu jeder der anderen Seite angeordnet sind, ergibt sich ein einfacher Aufbau.

Es ist weiterhin vorgesehen, die Kontaktfedern in Aufnahmekammern auf den gegenüberliegenden Seiten des Blockbereiches zu halten, da dadurch eine Fixierung der Lage der Kontaktfedern gegeben ist.

Die Anordnung der Kontaktfedern kann so geschehen, daß sie ein Raster bilden, das den erforderlichen DIN-Normen für Stecker der Schwachstromtechnik entsprechen.

Jeder Aufnahmekammer wird ein korrespondierend zum abgewinkelten Bereich der Kontaktfeder ausgebildeter Kanal zugeordnet, der in einen Aufnahmekanal des Blockbereichs mündet. In diesem Kanal kommen die als abgewinkelte Bereiche der Kontaktfedern ausgebildete Kontaktzungen zu liegen, wobei beim Einsetzen der Kontaktfedern die entsprechend abgewinkelten Bereiche durch diese Kanäle geführt werden und damit automatisch in eine Position gegenüber den Aufnahmekanälen gebracht werden, in der sichergestellt ist, daß sie die Litze der Einzeladern berühren und daher mit dem Einlegen der Kontaktfedern in die Aufnahmekammern und dem Einführen der abgewinkelten Bereiche in den Aufnahmekanal der entsprechende Sitz der Kontaktfedern fixiert wird.

In weiterer vorteilhafter Ausgestaltung ist vorgesehen, daß das Steckereinsatzelement einen sich an den Blockbereich anschließenden gabelförmigen Aufnahmebereich mit Aussparungen aufweist, in die die Kontaktierungswölbungen der Kontaktfedern zu liegen kommen. Dieser gabelförmige Aufnahmebereich kann bei entsprechender Ausbildung ebenfalls für eine Fixierung der Kontaktfedern sorgen und dient gleichzeitig als derjenige Bereich, in dem der eigentliche Kontakt mit dem Gegen-Steckelement dann zustande kommt. Die Kontaktfedern erstrecken sich dann vom Blockbereich bis zum Ende des Aufnahmebereiches, so daß relativ großflächige Kontaktierungsstellen entstehen.

Vorteilhaft ist es, wenn die Aufnahmekammern beidseitig vom Sitz des abgewinkelten Bereichs der Kontaktfeder Kunststoffverformungen aufweisen, wobei die Kontaktfedern mit korrespondierend zu den Kunststoffverformungen ausgebildeten Aussparungen versehen sind. Dadurch wird nach dem Einsetzen der Kontaktfedem eine Fixierung erreicht, wobei bei geeigneter Ausgestaltung dieser Kunststoffverformungen ein einfaches Eindrücken der Kontaktfedern ausreichen kann, um diese am Blockbereich des Einsatzelementes zu arretieren.

Die Kontaktfedern können mit einer etwa im Übergangsbereich vom Blockbereich zum gabelförmigen Aufnahmebereich zu liegen kommenden schwellenförmigen Wölbung versehen sein, an die sich in Richtung zum Aufnahmebereich hin eine Kontaktierungswölbung anschließt. Die schwellenförmige Wölbung dient dazu, die beim Einstecken des Steckereinsatzelementes in Längsrichtung der Kontaktfedern auftretenden Kräfte aufzufangen, so daß sich keine Verschiebung der Lage der Kontaktfedern einstellen kann. Die Kontaktierungswölbung im Aufnahmebereich sorgt für einen gewissen Federdruck zur Unterstützung der Kontaktherstellung.

Weiterhin ist es günstig, wenn im Bereich des Eintretens der Einzeladern in den Blockbereich eine quer zur Aderrichtung verlaufende Ausformung vorgesehen ist, die dazu dienen kann, daß die Einzeladern in diesem Bereich eine Querschnittsverengung erfahren, wodurch sich eine Sicherung gegen Zugbeanspruchung der Flachschnur erreichen läßt. Dies geschieht dadurch, daß durch die Ausformung der sich noch zwischen den Adern und den ausgenommenen Teilen befindende Kunststoff in Richtung auf die Einzeladern gedrückt wird, was nach dem Einfügen der Einzeladern in die Aufnahmekanäle geschieht. Dadurch werden diese dann gegen ein Herausziehen gesichert.

Das gesamte Steckereinsatzelement kann einstückig aus Kunststoff hergestellt werden, z. B. als Spritzgußteil, was eine sehr billige Herstellung erlaubt. Für die Kontaktfedern kann als Grundmaterial Neusilber verwendet werden, was die Herstellung relativ billig macht.

Das Steckereinsatzelement kann in eine als Winkelstecker ausgebildete Steckwandung eingebettet werden, es kann aber auch in eine als Geradeaus-Stecker ausgebildete Steckwandung eingesetzt werden.

Im wesentlichen stellt dieses Steckereinsatzelement also eine besondere Form der Ausgestaltung der Wurzel- oder Kronenseite einer Flachschnur dar, welche je nach Verwendungszweck in verschiedenen Steckergehäusen je nach gewünschter Bauart eingeführt werden kann.

Im folgenden wird die Erfindung anhand der in den Figuren gezeigten Ausführungsbeispielen näher erläutert. Es zeigt
Fig. 1 einen Querschnitt durch einen als lsolierteil ausgebildeten Blockbereich eines erfindungsgemäßen Steckereinsatzelementes mit eingelegten Klemmen und Einzeladern (Querschnitt entlang der Linie I-I der F i g. 2),
Fig. einen Längsschnitt durch ein erfindungsgemäß ausgebildetes Steckereinsatzelement mit eingesetzten Kontaktfedern und einer Einzelader,
Fig. 3 eine erfindungsgemäße Kontaktfeder in perspektivischer Darstellung,
Fig. 4 eine Draufsicht in Pfeilrichtung P auf das Steckereinsatzelement der Fig. 2, jedoch verkleinert und nur schematisch dargestellt,
Fig. 5a eine Seitenansicht auf einen Stecker mit Steckereinsatzelement in Winkelsteckerausführung,
Fig. 5b eine Ansicht in Pfeilrichtung Q auf den Stecker der Fig. 5a,
Fig. 6a einen mit einem Steckereinsatzelement versehenen Geradeaus-Stecker und
Fig. 6b eine Ansicht in Pfeilrichtung R des in Fig. 6a gezeigten Steckers.

In der Fig. 1 ist mit 2 der als Isolierteil ausgebildete Blockbereich eines erfindungsgemäßen Steckereinsatzelementes bezeichnet, der einen rechteckigen Querschnitt aufweist. Im Inneren des Blockbereiches 2 sind Aufnahmeführungen 4 angeordnet, die in einem gleichbleibenden Abstand zueinander verlaufen. In diese Aufnahmeführungen 4 sind die Einzeladern 3 einer Flachschnur eingesteckt. Von Ober- und Unterseite 8 und 9 aus erstrecken sich Kontaktzungen 5 bis in den Bereich der Einzeladern, durchtrennen deren Isolierung und kontaktieren die Litzen 7 der Einzeladern 3. Die Kontaktzungen 5 sind seitlich von Kontaktfedern 12 abgewinkelt und daher seitlich zu diesen versetzt. Sie münden daher auf den nebeneinanderliegenden Einzeladern 3 abwechselnd aus den sich gegenüberliegenden Ober- und Unterseiten 8 und 9 des Blockbereiches 2 in die Aufnahmeführungen 4. Im gezeigten Falle werden acht Einzeladern kontaktiert, wobei von jeder der Ober- und Unterseiten 8 und 9 aus vier Kontaktzungen zu den entsprechenden Einzeladern führen. Die Kontaktzungen sind mit einer abgewinkelten Kontaktfläche 6 versehen, die relativ breit gewählt werden kann und im Ausführungsbeispiel Teil der zugeordneten Kontaktfeder 12 ist. Die Kontaktfedern 12 weisen einen bestimmten Rasterabstand S zueinander auf, der den erforderlichen DIN-Normen für solche Stecker genügen kann. Durch diese Anordnung der abwechselnden Kontaktierung mit Hilfe der Kontaktzungen 5 können relativ viele Einzeladern kontaktiert werden, wobei dennoch ausreichend Platz für die Kontaktflächen besteht, so daß sich relativ große Kontaktflächen erzielen lassen. Dadurch ist es nicht erforderlich, für die Kontaktzungen Material mit sehr guter elektrischer Leitfähigkeit zu verwenden. Das bei bekannten, klein bauenden Steckern notwendige Vergolden der Kontaktteile kann entfallen.

Die Kontaktzungen werden in einem konischen Kanal 10 automatisch bei ihrem Einsetzen in den Blockbereich 2 so geführt, daß sie zwangsläufig in die Aufnahmeführungen 4 münden, wodurch immer eine sichere Kontaktgabe gewährleistet ist.

Gemäß Fig. 2 schließt sich an den Blockbereich 2 des Steckereinsatzelementes 1 ein gabelförmiger Aufnahmebereich 13 an. Dieser Aufnahmebereich 13 dient ebenso wie die Aufnahmekammern 22 des Blockbereiches 2 zur Aufnahme einer Kontaktfeder 12, die einen abgewinkelten Bereich aufweist, der die Kontaktzunge 5 bildet. Diese weist beispielsweise zwei Spitzen 11 auf, die ein besseres Durchtrennen der Isolierung bewerkstelligen und für einen guten Kontakt mit der Litze 7 der gezeigten Einzelader 3 herstellen.

Nach dem Einfügen der Einzeladern 3, von denen in Fig. 2 nur eine gezeigt ist, können diese in ihrer Lage gegen ein Herausziehen dadurch gesichert werden, daß eine im Blockbereich 2 vorgesehene Ausformung 15 geschaffen wird, durch die mit Hilfe eines Werkzeugs eine Verformung des darunterliegenden Kunststoffbereiches erfolgen kann. Die darunterliegende Ader wird so geklemmt und am Herausziehen gehindert.

Vor und hinter der Kontaktzunge 5 wird die Kontaktfeder 12 nach dem Einlegen durch Kunststoffverformungen 14 in ihrer Position fixiert, die in Ausnehmungen 16 der Kontaktfeder 12 greifen. Bei entsprechender Ausbildung der Kunststoffverformungen 14 ergibt sich eine Klemmwirkung beim Eindrücken der Kontaktfedern 12.

Die genaue Ausbildung der Kontaktfedern 12 kann aus der Fig. 3 ersehen werden. Dort ist zu erkennen, daß die Kontaktfeder in dem Bereich, in dem sie im Blockbereich verläuft, die Aussparungen 16 aufweist, die mit den in Fig. 2 gezeigten Kunststoffverformungen 14 in den jeweiligen Aufnahmekammern 22 zusammenwirken und dadurch eine Fixierung der Kontaktfedern erzielen lassen. Im Bereich des Übergangs vom Blockbereich 2 zum Aufnahmebereich 13 ist die Kontaktfeder 12 mit einer schwellenförmigen Wölbung 17 versehen, die korrespondierend zu einer Wölbung des Steckereinsatzelementes 1 an diesem Übergangsbereich ausgebildet ist. Beim Einschieben des mit einem solchen Einsatzelementes versehenen Steckers werden dadurch die in Längsrichtung der Kontaktfeder 12 auftretenden Kräfte aufgefangen. An diesen Bereich schließt sich in Richtung zum Aufnahmebereich 13 hin eine Kontaktierungswölbung 18 an, in deren Bereich die eigentliche Kontaktherstellung erfolgt. Diese Wölbung ist so ausgebildet, daß ein federnder Anpreßdruck beim Zusammenbringen des Steckverbinders entsteht, der eine sichere Kontaktgabe über einen großflächigen Bereich gewährleistet.

In der Fig. 4 ist eine Draufsicht in Pfeilrichtung P auf das Steckereinsatzelement der Fig. 2 gezeigt, wobei die Anordnung der Kontaktfedern 12 zu erkennen ist. Dabei schließt sich an die Kontaktierungswölbung 18 vom Aufnahmebereich 13 in Richtung zum Blockbereich 2 hin die schwellenförmige Wölbung 17 an, die dann in den Teil übergeht, an dem die Kontaktzunge 5 ausgebildet ist. Am einsteckerseitigen Ende des Blockbereiches 2 ist die quer zur Einsteckrichtung verlaufende Ausformung 15 zu erkennen, die zur Sicherung gegen ein Herausziehen der Einzeladern dient, indem mit Hilfe eines Werkzeuges der zwischen Ader und Ausformung verbleibende Kunststoff in Richtung auf die Adern gepreßt wird.

In den Fig. 5a bis 6b ist gezeigt, wie das Stekkereinsatzelement zusammen mit entsprechenden Steckergehäusen Verwendung finden kann. Dabei zeigt Fig. 5a ein als Winkelstecker 19 ausgebildetes Steckergehäuse, in welchem das Steckereinsatzelement 1 aufgenommen und fixiert ist. Eine Flachschnur 20 mündet in das Winkelsteckergehäuse und wird dort gehalten. Die Einzeladern werden in dem Steckereinsatzelement aufgenommen, wie dies aus den vorhergehenden Ausführungen entnommen werden kann. Fig. 5b zeigt eine Ansicht in Pfeilrichtung Q der Fig. 5a auf diesen Stecker, wobei die Kontaktierungswölbungen 18 der Kontaktfedern zu erkennen sind.

Einen anderen Einsatz eines Steckereinsatzelementes zeigt Fig. 6a, bei dem als Steckergehäuse ein Geradeaus-Stecker 21 dient, in dem in entsprechender Weise das Steckereinsatzelement gehalten wird. Fig. 6b zeigt die Draufsicht in Pfeilrichtung R auf das in Fig. 6a dargestellte Steckereinsatzelement, ebenfalls wieder mit den Kontaktierungswölbungen 18.

## Patentansprüche

1. Steckereinsatzelement für Flachschnüre zur Aufnahme in einem Steckergehäuse, insbesondere zur Anbindung an Flachschnüre der Schwachstromtechnik, bestehend aus einem blockförmigen Isolierteil (2), mit im Inneren in Reihe nebeneinander angeordneten, einseitig geschlossenen Aufnahmeführungen (4) für die Enden der Einzeladern (3) der Flachschnüre, wobei in jede Aufnahmeführung (4) eine Kontaktzunge (5) hereinreicht, die durch die Isolierung der Einzeladern (3) hindurchdrückbar ist und mit der Litze (7) der zugeordneten Einzelader (3) eine elektrische Verbindung herstellt, dadurch gekennzeichnet, daß die Kontaktzungen (5) als seitlich abgewinkelte Bereiche von länglichen Kontaktfedern (12) ausgebildet sind und daß die Kontaktfedern (12) auf zwei zueinander parallelen Außenseiten (8, 9) des blockförmigen Isolierteiles (2) jeweils diametral gegenüberliegend so angeordnet sind, daß die Kontaktzungen (5) abwechselnd von den gegenüberliegenden Seiten (8, 9) des blockförmigen Isolierteiles (2) aus in je eine Aufnahmeführung (4) reichen.

2. Steckereinsatzelement nach Anspruch 1, dadurch gekennzeichnet, daß die Aufnahmeführungen (4) in der Mitte des blockförmigen Isolierteiles (2) und parallel zu den die Kontaktfedern (12) haltenden Außenseiten (8, 9) angeordnet sind.

3. Steckereinsatzelement nach Anspruch 1 und 2, dadurch gekennzeichnet, daß alle Kontaktfedern (12) identisch ausgebildet und in Aufnahmevertiefungen (22) auf gegenüberliegenden Seiten (8, 9) des blockförmigen Isolierteiles (2) gehalten sind.

4. Steckereinsatzelement nach Anspruch 1 bis 3, dadurch gekennzeichnet, daß jeder Aufnahmevertiefung (22) ein korrespondierend zum abgewinkelten Bereich (5) der Kontaktfeder (12) ausgebildeter Führungskanal (10) zu einer Aufnahmeführung (4) zugeordnet ist.

5. Steckereinsatzelement nach einem der Ansprüche 1 bis 4, dadurch gekennzeichnet, daß das Steckereinsatzelement (1) einen sich an den blockförmigen Isolierteil (2) anschließenden gabelförmigen Aufnahmebereich (13) mit Aussparungen aufweist, in dessen die Aussparungen die Kontaktierungswölbungen (18) der Kontaktfeder (12) zu liegen kommen.

6. Steckereinsatzelement nach einem der Ansprüche 3 bis 5, dadurch gekennzeichnet, daß die Aufnahmevertiefung (22) beidseitig vom Sitz des abgewinkelten Bereichs der Kontaktfeder (12) Kunststoffverformungen (14) aufweist, die mit korrespondierend dazu ausgebildeten Aussparungen (16) an den Kontaktfedern (12) zusammenwirken.

7. Steckereinsatzelement nach einem der vorangegangenen Ansprüche 1 -6, dadurch gekennzeichnet, daß die Kontaktfedern (12) mit einer etwa im Übergangsbereich vom blockförmigen Isolierteil (2) zum gabelförmigen Aufnahmebereich (13) zu liegen kommenden schwellenförmigen Wölbung (17) versehen sind, an die sich in Richtung zum Aufnahmebereich (13) hin die Kontaktierungswölbung (18) anschließt.

8. Steckereinsatzelement nach einem der vorangegangenen Ansprüche, dadurch gekennzeichnet, daß im Bereich des Eintritts der Einzeladern (3) in den blockförmigen Isolierteil (2) eine quer zur Aderrichtung verlaufende Ausformung (15) vorgesehen ist.

9. Steckereinsatzelement nach einem der vorangegangenen Ansprüche, dadurch gekennzeichnet, daß das Steckereinsatzelement (1) einstückig aus Kunststoff hergestellt ist.

10. Steckereinsatzelement nach einem der vorangegangenen Ansprüche, dadurch gekennzeichnet, daß das Steckereinsatzelement (1) von einem als Winkelstecker (19) ausgebildeten Steckergehäuse umgeben ist.

11. Steckereinsatzelement nach einem der Ansprüche 1 bis 9, dadurch gekennzeichnet, daß das Steckereinsatzelement (1) von einem als Geradeaus-Stecker (21) ausgebildeten Steckergehäuse umgeben ist.

12. Steckereinsatzelement nach Anspruch 1, dadurch gekennzeichnet, daß die abgewinkelten Bereiche der Kontaktzungen (5) rechtwinklig abstehen.

## Claims

1. Plug insert element for flat cables for insertion in a plug casing, in particular for connection to flat cables in signal engineering, comprising a block-shaped insulating portion (2) with mounting guides (4) closed on one end and provided within the said insulating portion (2) in a row one beside the other for receiving the ends of the individual conductors (3) of the flat cables, each of the said mounting guides (4) being engaged by a contact reed (5) which can be pushed through the insulation of the individual conductors (3) to establish electric contact with the strand (7) of the associated individual conductor (3), characterized in that the contact reeds (5) take the form of laterally bent-off portions of elongated contact springs (12) and that the contact springs (12) are provided in diametrically opposite arrangement on two parallel outer faces (8, 9) of the block-shaped insulating portion (2) so that the contact reeds (5) project into the mounting guides (4) alternately from opposite sides (8, 9) of the block-shaped insulating portion (2).

2. Plug insert element according to claim 1, characterized in that the mounting guides (4) are arranged in the middle of the block-shaped insulating portion (2) and in parallel to the outer faces (8,9) holding the contact springs (12).

3. Plug insert element according to claim 1 and 2, characterized in that all contact springs (12) are identically shaped and held in receiving recesses (22) on opposite sides (8, 9) of the block-shaped insulating portion (2).

4. Plug insert element according to claims 1 to 3, characterized in that there is associated with each receiving recess (22) a guide channel (10) leading to a mounting guide (4) and exhibiting a shape corresponding to the bent-off portion (5) of the contact spring (12).

5. Plug insert element according to any of claims 1 to 4, characterized in that the plug insert element (1) comprises a fork-shaped receiving portion (13) following the block-shaped insulating portion (2), with recesses provided therein for receiving the curved contact-making portions (18) of the contact spring (12).

6. Plug insert element according to any of claims 3 to 5, characterized in that the receiving recess (22) is provided on both sides of the seating point of the bent-off portion of the contact spring (12) with plastic mouldings (14) coacting with correspondingly shaped recesses (16) at the contact springs (12).

7. Plug insert element according to any of claims 1 to 6, characterized in that the contact springs (12) are provided with a curved portion (17) in the form of a threshold which comes to lie approximately in the transition area between the block-shaped insulating portion (2) and the fork-shaped receiving portion (13) and which is followed in the direction of the receiving area (13) by the curved contact-making portion (18).

8. Plug insert element according to any of the preceding claims, characterized in that a shaped recess extends transversely to the direction of the conductors in the area where the individual conductors (3) enter the block-shaped insulating portion (2).

9. Plug insert element according to any of the preceding claims, characterized in that the plug insert element (1) is formed integrally from a plastic material.

10. Plug insert element according to any of the preceding claims, characterized in that the plug insert element (1) is enclosed by a plug casing in the form of a cranked plug (19).

11. Plug insert element according to any of claims 1 to 9, characterized in that the plug insert element (1) is enclosed by a plug casing in the form of a straight plug (21).

12. Plug insert element according to claim 1, characterized in that the bent-off portions of the contact reeds (5) projects at right angles.

## Revendications

1. Garniture de connecteur pour câbles plats à loger dans un boitier de connecteur, en particulier pour la liaison à des câbles plats de la technique des courants faibles, constituée d'une partie isolante massive (2), comportant à l'intérieur des guidages récepteurs (4), disposés en série l'un à côté de l'autre et fermés d'un côté, pour les extrémités des différents conducteurs (3) des câbles plats, étant précisé que, dans chaque guidage récepteur (4), parvient une lame de contact (5) que l'on peut faire pénétrer, par pression, à travers l'isolation des différents conducteurs (3) et qui réalise une liaison électrique avec le toron (7) du conducteur correspondant (3), caractérisée en ce que les lames de contact (5) sont conçues en tant que portions, repliées latéralement, de ressorts de contact (12) de forme allongée; et en ce que les ressorts de contact (12) sont disposés sur deux faces externes (8, 9), parallèles l'un à l'autre, de la partie isolante massive (2), respectivement diamétralement situés en face l'un de l'autre de façon telle que les lames de contact (5) perviennent dans chaque fois un guidage récepteur (4) alternativement depuis les faces opposées (8, 9) de la partie isolante massive (2).

2. Garniture de connecteur selon la revendication 1, caractérisée en ce que les guidages récepteurs (4) sont disposés dans l'axe de la partie isolante massive (2) et parallèlement aux faces externes (8, 9) qui maintiennent les ressorts de contact (12).

3. Garniture de connecteur selon la revendication 1 et la revendication 2, caractérisée en ce que tous les ressorts de contact (12) ont une forme identique et sont maintenus dans les logements récepteurs (22) sur les faces opposées (8, 9) de la partie isolante massive (2).

4. Garniture de connecteur selon les revendications 1 à 3, caractérisée en ce qu'à chaque logement récepteur (22) correspond un canal de guidage (10), de forme correspondante à la zone repliée (5) du ressort de contact (12), pour donner un guidage récepteur (4).

5. Garniture de connecteur selon l'une des revendications 1 à 4, caractérisée en de ce que la garniture de connecteur (1) présente une portion réceptrice (13), en forme de chape, se raccordant à la partie isolante massive (2) et comportant des logements dans lesquels viennent se placer les bombements de connexion (18) des ressorts de contact (12).

6. Garniture de connecteur selon l'une des revendications 3 à 5, caractérisée en ce que le logement récepteur (22) présente, des deux côtés du siège de la zone repliée du ressort de contact (12) des déformations du plastique (14) qui collaborent avec des découpes (16), de forme correspondante, des ressorts de contact (12).

7. Garniture de connecteur selon l'une des revendications précédentes 1-6, caractérisée en ce que les ressorts de contact (12) présentent un bombement (17), en forme de seuil, qui vient se loger à peu près dans la portion de transition pour passer de la partie isolante massive (2) à la portion réceptrice en forme de chape (13), bombement auquel se raccorde, dans la direction de la portion réceptrice (13), le bombement de mise en contact (18).

8. Garniture de connecteur selon l'une des revendications précédentes, caractérisée en ce que, dans la zone d'entrée des différents conducteurs (3) dans la partie isolante massive (2), est prévu un évidement (15) courant perpendiculairement à la direction des conducteurs.

9. Garniture de connecteur selon l'une des revendications précédentes, caractérisée en ce que la garniture de connecteur (1) est fabriquée d'une pièce, en plastique.

10. Garniture de connecteur selon l'une des revendications précédentes, caractérisée en ce que la garniture de connecteur (1) est entourée d'un boitier de connecteur en forme de connecteur d'angle (19).

11. Garniture de connecteur selon l'un des revendications 1 à 9, caractérisée en ce que la garniture de connecteur (1) est entourée d'un boitier de connecteur en forme de connecteur droit (21).

12. Garniture de connecteur selon la revendication 1, caractérisée en ce que des zones repliées des lames de contact (5) se détachent à angle droit.
